# FASCICULE DE BREVET EUROPEEN

(11) **EP 0 063 503 B1**
(45) Date de publication et mention de la délivrance du brevet: **25.01.1984**
(21) Numéro de dépôt: 82400410.5
(22) Date de dépôt: 09.03.1982
(51) Int. Cl.: C11D 3/395

(54) **Composition activante pour le blanchiment au moyen de produits peroxydes**
Aktivatorzusammensetzung für die Peroxidbleiche
Activating composition for peroxide bleaching

(30) Priorité: 09.04.1981 FR 8107107
(43) Date de publication de la demande: 27.10.1982
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Tourdot, Jacques, F-75017 Paris (FR); Carron, Henry, F-93500 Pantin (FR)
(74) Mandataire: Bouton Neuvy, Liliane

## Description

La présente invention une concerne composition activante pour le blanchiment à température modérée, notamment destinée à des détergents et détersifs contenant, en tant qu'agent de blanchiment, des produits peroxydés aptes à libérer de l'oxygène actif.

Les agents de blanchiment générateurs d'oxygène actif liquides tel le peroxyde d'hydrogène ou solides tels les persels comme le perborate de sodium, ne se décomposent à vitesse suffisamment rapide pour être compatibles avec un procédé de blanchiment, qu'à une température supérieure à 60°C.

Or les lessives ménagères à température modérée sont un sujet à l'ordre du jour lié au problème d'économie d'énergie. De plus, la mise en ceuvre en machine à laver, d'un procédé de blanchiment efficace à une température inférieure à 60°C, présente un certain nombre d'avantages. Dans le cas des tissus en coton, on constate une moindre dégradation de la cellulose, et en conséquence une diminution de l'usure du linge. On observe un blanchiment amélioré des tissus synthétiques ou des articles textiles traités par un apprêt assurant leur infroissabilité et leur repassage permanent, et qui ne peuvent pas supporter une température supérieure à 60°C. Le blanchiment à température modérée diminue le risque d'attaque des colorants ou de leur transfert d'un tissu sur l'autre. Ce type de blanchiment est également en faveur de la lutte contre la pollution par abaissement de la teneur en polyphosphates des eaux de rejets.

On connait par le brevet français 2.340.371, un procédé d'activation d'un agent de blanchiment à base de peroxyde, dans lequel on incorpore à un milieu aqueux: (a) un agent de blanchiment à base de peroxyde, (b) de la cyanamide et/ou une cyanamide métallique en quantité propre à activer le peroxyde, et facultativement (c) un composé de métal du groupe Il A, et on maintient le milieu aqueux dans un état alcalin, facultativement en y incorporant un tampon, avec la condition que si le constituant (b) est la cyanamide et si le constituant (c) est absent, on maintient le milieu aqueux à un pH supérieur à 7,5.

Toutefois, il a été constaté que le blanchiment en présence d'un activeur du type cyanamide provoque une certaine dépolymérisation des po- lyméres textiles et notamment des fibres cellulosiques.

La dégradation observée est particulièrement accentuée lorsque la température de lavage dépasse 60°C, et surtout lorsqu'elle atteint 90°C; la température de 90°C est un cas relativement fréquent lorsqu'il s'agit d'une lessive toutes températures. A 90°C, la dépolymérisation est telle qu'elle entraine une dégradation susceptible d'accélérer l'usure du linge en coton lors de lavages successifs.

D'autre part, bien que l'enseignement antérieur ait proposé l'éthylènediaminetétraacétique- dimagnésien au titre de constituant (c) de la composition activante, on a remarqué que cet adjuvant, dans les conditions prescrites d'emploi n'a pratiquement pas d'effet sur la dégradation observée des fibres cellulosiques.

Le brevet français 2.140213 propose comme agent de stabilisation une combinaison de l'acide 1-hydroxyéthylidène-1,1-diphosphonique et ses sels solubles dans l'eau, de l'acide nitrilotriacétique et ses sels solubles dans l'eau et d'un sel soluble dans l'eau choisi parmi les sels de magnésium, des sels de calcium. Des essais ont montré que cet agent de stabilisation n'est pas adapté à une protection efficace de la cellulose contre l'agressivité de la cyanamide.

On a recherché une composition protectrice permettant de réduire l'agressivité de la cyanamide vis-à-vis des fibres cellulosiques tout en conservant ses performances d'activation des composés peroxydés.

Il a été trouvé une composition protectrice qui diminue d'une manière importante l'effet de dégradation des fibres cellulosiques par la cyanamide et ses dérivés, tout en ne limitant en rien l'efficacité du blanchiment obtenu par activation des composés peroxydés par la cyanamide et ses dérivés.

Cette composition protectrice qui n'a aucune incidence défavorable sur les résultats de blanchiment, permet de réduire l'agressivité de la cyanamide au niveau de celle de l'éthylènediaminetétraacétyle TAED. Avec la nouvelle composition, l'obtention de résultats de blanchiment et le degré de polymérisation équivalents a été trouvée possible entre le TAED à 0,6 g/litre et la cyanamide calcique CaNCN à 0,2 g/litre.

Etant donné que la cyanamide calcique est un activeur environ trois fois plus actif que l'éthylène diaminetétraacétyle TAED, et que d'autre part, la cyanamide est d'un coût bien moins élevé que le TAED, on perçoit tout l'intérêt économique de la présente composition activante.

La composition activante pour le blanchiment, contient un activeur du type cyanamide et ses dérivés, seul ou en mélange pour activer le blanchiment au moyen de produits peroxydés à température modérée; elle contient en outre un mélange protecteur ternaire, à effet de synergie comprenant un silicate de magnésium à l'état de poudre finement divisée, un séquestrant du type acétique, de préférence organoacétique, et un séquestrant du type phosphonique, de préférence organophosphonique.

Il a été constaté que le mélange protecteur ternaire procure la protection la plus efficace bien que la concentration de chaque constituant soit inférieure, soit à chaque constituant utilisé seul, soit aux mélanges binaires de ceux-ci, en conséquence, l'association des trois composants a un effet de synergie nettement marqué.

Les séquestrants acétiques sont le nitrilotriacétique, l'hexaméthylènediaminetétraacétique, l'éthylène diaminetétraacétique et, de préférence le diéthylènetriaminepentaacétique.

Les séquestrants phosphoniques sont le nitri- lométhylène-phosphonique, l'éthylénediamine- tétraméthylènephosphonique, de préférence le diéthylène triaminopentaméthylènephospho- nique.

Les séquestrants acétiques et phosphoniques sont choisis sous forme acide libre ou de sels de métaux alcalins ou alcalinoterreux.

On a obtenu de très avantageux résultats en utilisant la composition activante constituée par la cyanamide calcique et/ou ses dérivés et le mélange protecteur comprenant le silicate de magnésium précipité à l'état de poudre finement divisée, et sous forme de complexe magnésien, l'acide diéthylènetriaminepentaacétique et l'acide diéthylènetriaminepentaméthylènephospho- nique.

Les dérivés de la cyanamide sont la cyanamide de métaux alcalins ou alcalino-terreux, de préférence la cyanamide calcique, la cyanamide de magnésium ou la cyanamide sodique.

La composition activante est destinée à être incorporée dans les lessives notamment les lessives ménagères en poudre pour le lavage du linge et son blanchiment à température modérée.

D'autre part, il est important pour l'efficacité de la composition activante que celle-ci soit dispersée d'une manière homogène dans la lessive en poudre et sous une forme qui permet sa répartition homogène dans le bain lessiviel. En ce qui concerne, par exemple, les composés peu solubles de la cyanamide, notamment la cyanamide calcique, il est avantageux d'utiliser une poudre inférieure à 100 µm.

La poudre de cyanamide calcique finement divisée est .homogénéisée au moyen d'un mélangeur classique à poudre, dans la poudre de silicate de magnésium précipité contenant déjà le séquestrant acétique et le séquestrant phosphonique.

Le séquestrant phosphonique et le séquestrant acétique sont incorporés dans le silicate de magnésium, de préférence au cours du processus de fabrication du silicate de magnésium; ils peuvent également être incorporés après sa fabrication.

La composition activante comprend un mélange protecteur à base de silicate de magnésium précipité dans lequel on incorpore sous la forme de complexe magnésien de 3 à 30% de préférence 5 à 15%, d'un séquestrant de type acétique et de 5 à 50%, de préférence 8 à 25% d'un séquestrant de type phosphonique, les proportions étant indiquées en poids par rapport au silicate de magnésium.

Il a été trouvé avantageux que la composition activante contienne de 20 à 150%, de préférence 30 à 100% en poids, d'activeurdu type cyanamide et dérivés par rapport au mélange protecteur représentant 100%.

Il a été obtenu de très bons résultats en utilisant la composition activante à une concentration dans le bain lessiviel comprise entre 0,2 et 1 gramme par litre, de préférence entre 0,4 et 0,8 g par litre.

Il est donné ci-après des exemples non limitatifs qui illustrent les résultats et avantages de l'invention.

Définitions et caractéristiques des produits mis en oeuvre dans les divers essais:
- CaNCN: cyanamide calcique blanche à 96% de pureté, de granulométrie inférieure à 100 µm;
- SiO₃M₉: Silicate de magnésium précipité ayant une surface spécifique de 250 m²/g environ;
- TAED: Ethylène diaminetétraacétyle;
- Produit vendu sous la marque commerciale «Dequest® 2060»: acide diéthylènetriaminepenta- méthylènephosphonique;
- Produit vendu sous la marque commerciale «Versenex® 80»: sel de sodium de l'acide diéthy- lènetriamine pentaacétique, en solution à 40% de produit actif, DTPA;
- Produit vendu sous la marque commerciale «Versène• 100»: sel de sodium de l'acide éthylènediaminetétraacétique en solution à 40% de produit actif;
- EDTA (Mg): sel de mangésium de l'acide éthylènediaminetétraacétique, à 70% de produit actif;
- Produit vendu sous la marque «Dequest® 2010» acide hydrocyéthylidène diphosphonique;
- DTPMP: acide diéthylène tria mine pentaméthy- lène phosphonique.

### Exemple 1

Essais de blanchiment sans composition protectrice. On prépare un bain lessiviel à partir d'eau de ville à laquelle on ajoute une lessive ECE, du perborate de sodium et un activeur. La lessive ECE a la composition suivante en pourcentage en poids:

On utilise un appareil Terg-O-Tometer contenant 1 litre de bain lessiviel, dans lequel on place:
- 2 échantillons de 10 x 10 cm salis de vin;
- 2 échantillons de 10 x 10 cm salis de thé;
- 2 échantillons de 10 x 10 cm salis de café.

Les échantillons pour l'étude de la dégradation de la cellulose ont été prélevés dans un tissu en coton, de référence EMPA 301 utilisé dans l'industrie textile et du blanchiment fourni par le Laboratoire Fédéral d'Essais des Matériaux de l'Institut de Recherches de St GALL en SUISSE, dont le degré de polymérisation (DP) initial est de 2000.

On effectue six essais de lavage, pendant une durée de 40 minutes, y compris la montée en température, l'agitation étant réglée à 60 tours par minute. Les conditions de lavage et les résultats sont rassemblés dans le tableau 1 ci-après; le degré de polymérisation est déterminé après cinq lavages successifs à 90°C.

De la lecture de ce tableau, il résulte qu'après une succession de cinq lavages à 90°C avec la lessive ECE seule, on n'observe aucune diminution du degré de polymérisation du tissu. Après la même succession de lavages en présence de 1,5 g de perborate de Sodium, la dépolymérisation est pratiquement inexistante. On observe, d'autre part, que le TAED (éthylènediaminetétraacétyle) a un effet de dépolymérisation très faible. Par contre, la cyanamide calcique (CaNCN) a un effet très marqué, puisque le degré polymérisation n'est plus que de 1400 lorsque la concentration en CaNCN est de 0,3 g/I. On observe par ailleurs que la cyanamide calcique à 0,2g/l donne un pourcentage d'enlèvement des taches à peu près équivalent à celui du TAED à 0,6 g/I; ce qui semblerait signifier, en première approximation que la cyanamide calcique a un pouvoir d'activation à '30 et 60°C environ trois fois supérieur à celui du TAED.

### Exemple 2

On effectue une série de 13 essais de blanchiment mis en œuvre avec des produits ou des compositions protectrices dans les mêmes conditions que l'essai no 6 du tableau 1, c'est-à-dire avec 0,3 g/I de cyanamide.

Les résultats de ces treize essais sont consi- , gnés dans le tableau 2 ci-dessous; le degré de polymérisation du coton est déterminé après cinq lavages successifs à 90°C.

Les résultats comparés de ce tableau montrent que le silicate de magnésium exerce un effet protecteur sensible, à peu près équivalent à celui du sel de sodium de l'acide diéthylènetriaminepentaacétique, («Versenex® 80») et du sel de Sodium de l'acide éthylènediaminetétraacétique («Verse- nex® 80») et du sel de Sodium de l'acide éthylènediaminetétraacétique («Versène® 100») à 0,09 g/1. Le mélange silicate de magnésium + sel de sodium de l'acide diéthylènetriaminepentaacétique (essai 15) a un effet un peu plus marqué; toutefois l'effet protecteur de l'acide diéthylènetriami- nepentaméthylènephosphonique («Oequest® 2060») est encore supérieur à celui du mélange Si0₃Mg + «Versenex® 80» de l'essai 15; et l'effet protecteur du mélange silicate de magnésium + acide diéthylènetriaminepentaméthylènephos- phonique («Dequest0 2060») est nettement renforcé.

Enfin, on constate que le mélange ternaire silicate de magnésium + sel de sodium de l'acide diéthylènetriaminepentaacétique + acide diéthy- lènetriaminepentaméthylènephosphonique procure la protection la plus efficace bien que la concentration de chaque constituant soit inférieure, soit à chaque constituant utilisé seul, soit aux mélanges binaires. En conséquence, il appa- rait que l'association des trois composants a un effet de synergie nettement marqué.

### Exemple 3

On effectue neuf essais de blanchiment avec des agents protecteurs ou des compositions protectrices dans les conditions identiques à celles de l'essai no 5 du tableau 1 avec 0,2 g/I de cyna- mide calcique.

Les résultats de ces essais sont consignés dans le tableau ci-après, le degré de polymérisation est déterminé après cinq lavages successifs à 90°C.

On remarque que le silicate de magnésium exerce un effet protecteur supérieur à celui du sel de sodium de l'acide éthylènediaminetétraacétique («Versene® 100») et du sel de magnésium de l'acide éthylènediaminetétraacétique. D'autre part, l'acide diéthylènetriaminepentaméthylé- nephosphonique («Dequest® 2060») a une action protectrice peu supérieure à celle du silicate de magnésium lorsqu'il est utilisé à 0,04 g/I. L'effet protecteur du mélange binaire silicate de magnésium + sel de sodium de l'acide diéthylènetriaminepentaacétique («Versenex° 80») est légèrement supérieur à celui du silicate de magnésium seul (essai 25). L'essai 26, montre que le pouvoir protecteur du silicate de magnésium est nettement renforcé par l'addition d'acide diéthylène- triaminepentaméthylènephosphonique.

Cependant, l'essai 27, révèle encore une fois que le mélange ternaire silicate de magnésium + acide diéthylènetriaminepentaacétique (Na) + acide diéthylènetriaminepentaméthylènephos- phonique, a le meilleur effet protecteur bien que chaque composant soit utilisé à une concentration égale ou inférieure à celle des essais dans lesquels il est utilisé seul ou en mélange binaire.

D'autre part, on remarque que le degré de polymérisation du coton traité en présence du mélange ternaire (1900) est identique à celui dans l'essai no 4 du tableau 1 avec 0,6 g/I d'éthylènediaminetétraacétyle (TAED). Ceci montre qu'avec la composition ternaire à effet de synergie, il est possible d'obtenir des résultats de blanchiment et de degré de polymérisation équivalents entre le TAED à 0,6 g/I et la cyanamide à 0,2 g/1.

### Exemple comparatif 4

Mise en évidence de l'effet protecteur d'un mélange protecteur ternaire selon l'invention comparativement à la combinaison décrite dans le brevet français 2.140.213.

Ce brevet cite une composition stabilisante constituée par une solution à 36,1% de 1 mole d'acide nitrilotriacétique (NTA), 0,47 mole de sel de magnésium, provenant d'un sel soluble par exemple sulfate de magnésium et 0,3 mole d'acide 1-hydroxyéthyiidène-1,1-diphosphonique (HEDP).

Cette composition appliquée à l'invention et préparée sous forme de solution contient:
29% NTA à 90% (acide NTA)
15,8& MgSO₄, 7H₂0
14,1% HEDP à 60% (Dequest210)

La composition selon l'invention dans le cas de cet essai comparatif est la suivante:
84,7% Silicate de magnésium
6,8% DTPA (sel de sodium de l'acide diéthylène triamine pentaacétique expression 100%) 8,5% DTPMP (acide diéthylène triamine pentamé- thylène phosphonique).

Afin d'évaluer l'efficacité de protection de la cellulose apportée par chacun de ces stabilisants, des successions de lavages ont été effectuées en appareil AHIBA d'une part et en appareil Terg-0-Tometer d'autre part.

La dégradation de la cellulose a été déterminée sur du tissu EMPA 301, tissu de référence fourni par le Laboratoire Fédéral d'Essais des Matériaux et Institut de Recherches de St GALL en SUISSE. Le degré de polymérisation (DP) initial de ce tissu était de 2400.

### Essai A

On a effectué des successions de 15 lavages en appareil AHIBA de 15 g de tissu EMPA 301 dans 600 ml de bain de lavage dont les compositions sont mentionnées dans le tableau 4 ci-après. La durée totale de chaque lavage est de 40 min, dont 30 min pour monter de 25 à 90°C, et 10 min à la température de 90°C. Les échantillons sont rincés dans les conditions habituelles entre chaque lavage.

Les résultats obtenus montrent que les composants contenus dans la lessive d'une manière habituelle ne sont pas suffisamment efficaces pour éviter une dégradation importante de la cellulose. Il est donc indispensable d'accompagner l'addition d'activateur à la cyanamide calcique d'un portecteur de la cellulose.

La comparaison des degrés de polymérisation entre les résultats obtenus dans l'essai A₂ en présence de cyanamide et dans les essais A₆ et A₇ en présence du mélange protecteur selon l'invention et des essais Ag et A₁₀ selon le brevet français 2.140.213, montre la supériorité de l'efficacité de la protection du nouveau mélange protecteur.

### Essai B

Des successions de 10 lavages en appareil Terg-O-Tometer ont été effectués avec une lessive ne contenant pas de silicate de magnésium. On a utilisé 15 g de tissu EMPA 301 dans 1 litre de bain de lavage dont les compositions sont mentionnées dans le tableau 6. Comme précédemment, la durée totale de chaque lavage a été de 40 minutes, dont 30 minutes pour monter de 25 à 90°C et 10 minutes à 90°C.

Ces résultats confirment l'efficacité du mélange protecteur de l'invention comparativement à celle de l'art antérieur.

Le tableau 7 ci-après montre que le doublement de la dose d'utilisation du mélange protecteur de l'art antérieur ne permet pas de se rapprocher de l'effet du nouveau mélange protecteur. La comparaison est faite entre l'essai B₂ (DP 1120) et les essais B₃ (DP 2120), B₄ et B₅ (1350 et 1550).

## Revendications

1. Composition activante pour le blanchiment, au moyen de produits peroxydés, contenant un activeur du type cyanamide et dérivés, caractérisée en ce qu'elle contient en outre, un mélange protecteur ternaire comprenant un silicate de magnésium précipité à l'état de poudre finement divisée, un séquestrant du type acétique et un séquestrant du type phosphonique.

2. Composition activante pour le blanchiment selon la revendication 1, caractérisée en ce que le séquestrant acétique est du type organoacétique et le séquestrant phosphonique est du type organophosphonique.

3. Composition activante pour le blanchiment selon la revendication 1 ou 2, caractérisée en ce que le séquestrant acétique est le nitrilotriacétique, l'hexaméthylènediaminetétraacétique, l'éthylènediaminetétraacétique, le diéthylènetriaminepentaacétique, sous forme acide libre ou de sels de métaux alcalins et alcalino-terreux, le séquestrant phosphonique est le nitrilotriméthy- lènephosphonique, l'éthylènediaminetétramé- thylènephosphônique et le diéthylènetriamino- pentaméthylènephosphonique sous forme acide libre ou de sels alcalins et alcalino-terreux.

4. Composition activante pour le blanchiment selon la revendication 1 ou 2, caractérisée en ce que le séquestrant acétique est le diéthylènetriaminepentaacétique sous forme acide libre ou de sels de métaux alcalins et alcalino-terreux, le séquestrant phosphonique et le diéthylènetriami- nopentaméthylènephosphonique sous forme acide libre ou de sels de métaux alcalins et alcalino- terreux.

5. Composition activante pour le blanchiment selon une quelconque des revendications 1 à 4, caractérisée en ce que les dérivés de la cyanamide sont la cyanamide de métaux alcalins et alcalino-terreux, la cyanamide calcique, la cyanamide de magnésium et la cyanamide monosodique.

6. Composition activante pour le blanchiment selon une quelconque des revendications 1 à 5, caractérisée en ce qu'elle contient à titre d'activeur la cyanamide calcique et un mélange protecteur constitué par du silicate de magnésium précipité à l'état de poudre finement divisée et sous forme de complexe magnésien, l'acide diéthylènetriaminepentaacétique et l'acide diéthylè- netriaminepentaméthylènephosphonique.

7. Composition activante pour le blanchiment selon une quelconque des revendications 1 à 6, quand le dérivé de la cyanamide est peu soluble, tel la cyanamide calcique, caractérisée en ce que la granulométrie de la cyanamide calcique est inférieure à 100 µm. -

8. Composition activante pour le blanchiment selon une quelconque des revendications 1 à 7, caractérisée en ce que le mélange protecteur à base de silicate de magnésium contient sous forme de complexe magnésien de 3 à 30% d'un séquestrant de type acétique et de 5 à 50% d'un séquestrant de type phosphonique, les proportions étant indiquées en poids par rapport au silicate de magnésium.

9. Composition activante pour le blanchiment selon la revendication 8, caractérisée en ce que le mélange protecteur à base de silicate de magnésium contient en outre sous forme de complexe magnésien de 5 à 15% d'un séquestrant de type acétique et de 8 à 25% d'un séquestrant de type phosphonique, les proportions étant indiquées en poids par rapport au silicate de magnésium.

10. Composition activante pour le blanchiment selon une quelconque des revendications 1 à 9, caractérisée en ce que la composition contient de 20 à 150% en poids, de préférence 30 à 100% en poids, d'activeur du type cyanamide et dérivés par rapport au mélange protecteur représentant 100%.

11. Bain lessiviel utilisant la composition activante pour le blanchiment selon une quelconque des revendications 1 à 10, caractérisé en ce que la concentration de la dite composition dans le bain lessiviel est comprise entre 0,2 et 1 g par litre, de préférence entre 0,4 et 0,8 g par litre.

## Patentansprüche

1. Aktivierungsmittel zum Bleichen mit Hilfe von Peroxidprodukten mit einem Gehalt an Aktivator vom Cyanamid- und Cyanamidderivattyp, dadurch gekennzeichnet, dass es ausserdem ein ternäres Schutzgemisch enthält, das ein im Zustand eines feinteiligen Pulvers ausgefälltes Magnesiumsilikat, einen Komplexbildner vom Essigsäuretyp und einen Komplexbildner vom Phosphonsäuretyp enthält.

2. Aktivierungsmittei zum Bleichen nach Anspruch 1, dadurch gekennzeichnet, dass der Essigsäurekomplexbildner vom Organoessigsäuretyp und der Phosphonsäurekomplexbildner vom Organophosphonsäuretyp ist.

3. Aktivierungsmittel zum Bleichen nach Anspruch 1 oder 2, dadurch gekennzeichnet, dass der Essigsäurekomplexbildner Nitrilotriessigsäure, Hexamethylendiamintetraessigsäure, Äthylendiamintetraessigsäure oder Diäthylentriaminpentaessigsäure in der Form der freien Säure oder der Alkali- oder Erdalkalimetallsalze und der Phosphonsäurekomplexbildner Nitrilotrimethylenphosphonsäure, Äthylendiamintetramethylenphosphonsäure und Diäthylentriaminopentamethyienphosphonsäure in der Form der freien Säure oder der Alkali- oder Erdalkalimetallsalze ist.

4. Aktivierungsmittel zum Bleichen nach Anspruch. 1 oder 2, dadurch gekennzeichnet, dass der Essigsäurekomplexbildner Diäthylentriaminpentaessigsäure in der Form der freien Säure oder der AtkaH- oder Erdalkalimetallsalze ist und der Phosphonsäurekomplexbildner Diäthylentriaminopentamethylenphosphonsäure in der Form der freien Säure oder der Alkali- und Erdalkalimetallsalze ist.

5. Aktivierungsmittel zum Bleichen nach einem der Ansprüche 1 bis 4, dadurch gekennzeichnet, dass die Derivate des Cyanamids Alkali-oder Erdalkalimetallcyanamid, Calciumcyanamid, Magnesiumcyanamid und Mononatriumcyanamid sind.

6. Aktivierungsmittel zum Bleichen nach einem der Ansprüche 1 bis 5, dadurch gekennzeichnet, dass es als Aktivator Calciumcyanamid und ein Schutzgemisch, das aus im Zustand eines feinteiligen Pulvers ausgefälltem Magnesiumsilikat und Diäthylentriaminpentaessigsäure und Diäthylentriaminpentamethylenphosphonsäure in der Form eines Magnesiumkomplexes besteht, enthält.

7. Aktivierungsmittel zum Bleichen nach einem der Ansprüche 1 bis 6, dessen Derivat von Cyanamid wenig löslich ist, wie Calciumcyanamid, dadurch gekennzeichnet, dass die Korngrössenverteilung des Calciumcyanamids kleiner als 100 um ist.

8. Aktivierungsmittel zum Bleichen nach einem der Ansprüche 1 bis 7, dadurch gekennzeichnet, dass das Schutzgemisch auf der Basis .von Magnesiumsilikat in der Form eines Magnesiumkomplexes 3 bis 30% eines Komplexbildners vom Essigsäuretyp und 5 bis 50% eines Komplexbildners vom Phosphonsäuretyp enthält, wobei die Prozentsätze als Gewichtsprozentsätze, bezogen auf Magnesiumsilikat, angegeben sind.

9. Aktivierungsmittel zum Bleichen nach Anspruch 8, dadurch gekennzeichnet, dass das Schutzgemisch auf Basis von Magnesiumsilikat ausserdem in der Form eines Magnesiumkomplexes 5 bis 15% eines Komplexbildners vom Essigsäuretyp und 8 bis 25% eines Komplexbildners vom Phosphonsäuretyp enthält, wobei die Prozentsätze als Gewichtsprozentsätze, bezogen auf Magnesiumsilikat, angegeben sind.

10. Aktivierungsmittel zum Bleichen nach einem der Ansprüche 1 bis 9, dadurch gekennzeichnet, dass das Mittel 20 bis 150 Gew.-%, vorzugsweise 30 bis 100 Gew.-%, des Aktivators vom Cyanamid- und Cyanamidderivattyp, bezogen auf das 100% bedeutende Schutzgemisch, enthält.

11. Laugebad, das das Aktivierungsmittel zum Bleichen nach einem der Ansprüche 1 bis 10 benutzt, dadurch gekennzeichnet, dass die Konzentration dieses Mittels in dem Laugebad zwischen 0,2 und 1 g/I, vorzugsweise zwischen 0,4 und 0,8 gjlliegt.

## Claims

1. Activating composition for bleaching by means of peroxide products, containing an activater of the type of. cyanamide and derivatives thereof, characterized in that it contains additionally a ternary protecting mixture comprising a magnesium silicate precipitated in the state of a finely divided powder, a sequestering agent of the acetic type and a. sequestering agent of the phosphonictype.

2. Activating composition for bleaching according to claim 1, characterized in that the acetic sequestering agent is of the organoacetic type and the phosphonic sequestering agent is of the organophosphonictype.

3. Activating agent for bleaching according to claim 1 or 2, characterized in that the acetic sequestering agent is nitrilo triacetic acid, hexamethylene diamine tetraacetic acid, ethylene diamine tetraacetic acid and diethylene triamine pentaacetic acid in the form of the free acid or the alkaline or alkaline earth metal salts and the phosphonic sequestering agent is nitrilo trimethylene phosphonic acid, ethylene diamine tetramethylene phosphonic acid and diethylene triami- no pentamethylene phosphonic acid in the form of the free acid or the alkaline and alkaline earth metal salts.

4. Activating composition for bleaching according to claim 1 or 2, characterized in that the acetic sequestering agent is diethylene triamine pentaacetic acid in the form of the free acid or the alkaline and alkaline earth metal salts and the phosphonic sequestering agent is diethylene tri- amino pentamethylene phosphonic acid in the form of the free acid or of the alkaline and alkaline earth metal salts.

5. Activating composition for bleaching according to one of the claims 1 to 4, characterized in that the derivatives of cyanamide are the alkaline and alkaline earth metal cyanamides, calcium cyanamide, magnesium cyanamide and monosodium cyanamide.

6. Activating composition for bleaching according to one of the claims 1 to 5, characterized in that it contains as activater calcium cyanamide and a protective mixture consisting of magnesium silicate, precipitated as finely divided powder and, in the form of a magnesium complex, diethylene triamine pentaacetic acid and diethylene triamine pentamethylene phosphonic acid.

7. Activating composition for bleaching according to one of the claims 1 to 6, the derivative of cyanamide of which is little soluble, such as calcium cyanamide, characterized in that the grain size distribution of the calcium cyanamide is below 100 _{LL}m.

8. Activating composition for bleaching according to one of the claims 1 to 7, characterized in that the protective mixture on the base of magnesium silicate contains in the form of magnesium complex 3 to 30% of a sequestering agent of the acetic type and 5 to 50% of a sequestering agent of the phosphonic type, the proportions being indicated by weight, based on magnesium silicate.

9. Activating composition for bleaching according to claim 8, characterized in that the protective mixture based on magnesium silicate contains additionally in the form of a magnesium complex 5 to 15% of a sequestering agent of the acetic type and 8 to 25% of a sequestering agent of the phosphonic type, the proportions being indicated by weight, based on magnesium silicate.

10. Activating composition for bleaching according to one of the claims 1 to 9, characterized in that the composition contains 20 to 150% by weight, preferably 30 to 100% by weight, of an activator of the type of cyanamide and the derivatives thereof, based on the protective mixture representing 100%.

11. Lye bath using the activating composition for bleaching according to one of the claims 1 to 10, characterized in that the concentration of the said composition in the lye bath is between 0.2 and 1 g/I, preferably between 0.4 and 0.8 g/I.
